# EUROPÄISCHE PATENTSCHRIFT

(11) **EP 1 423 220 B1**
(45) Veröffentlichungstag und Bekanntmachung des Hinweises auf die Patenterteilung: **16.11.2005**
(21) Anmeldenummer: 02798704.9
(22) Anmeldetag: 02.09.2002
(51) Int. Cl.: B22D 11/124

(54) **VERFAHREN UND VORRICHTUNG ZUM ABLEITEN VON ABLAUFWASSER IM INNENBOGEN EINER BEAM BLANK-GIESSMASCHINE**
METHOD AND DEVICE FOR DRAINING WASTE WATER IN THE INNER BEND OF A BEAM BLANK CASTING MACHINE
PROCEDE ET DISPOSITIF PERMETTANT D'EVACUER L'EAU D'ECOULEMENT RETENUE DANS LA COURBURE INTERIEURE D'UNE MACHINE A COULER DES EBAUCHES DE POUTRELLES

(30) Priorität: 05.09.2001 DE 10143419
(43) Veröffentlichungstag der Anmeldung: 02.06.2004
(73) Patentinhaber: SMS Demag Aktiengesellschaft, 40237 Düsseldorf (DE)
(72) Erfinder: LETZEL, Dirk, 40878 Ratingen (DE); BROTZWI, Herbert, 47057 Duisburg (DE); FRIEDRICH, Jürgen, 45481 Mühlheim a. d. Ruhr (DE); SCHNEIDER, Heinz-Dietrich, 47228 Duisburg (DE)
(74) Vertreter: Valentin, Ekkehard
(86) Internationale Anmeldenummer: PCT/EP2002/009779
(87) Internationale Veröffentlichungsnummer: WO 2003/024647

(56) Entgegenhaltungen:
- WO-A-96/01712
- DE-C- 835 501
- DE-C- 976 189
- GB-A- 1 123 716
- US-A- 2 705 353
- PATENT ABSTRACTS OF JAPAN vol. 007, no. 283 (M-263), 16. Dezember 1983 (1983-12-16) & JP 58 157559 A (MITSUBISHI JUKOGYO KK), 19. September 1983 (1983-09-19) in der Anmeldung erwähnt -& JP 58 157559 A (MITSUBISHU JUKOGYO KK) 19. September 1983 (1983-09-19)
- PATENT ABSTRACTS OF JAPAN vol. 1996, no. 09, 30. September 1996 (1996-09-30) & JP 08 112647 A (NIPPON STEEL CORP), 7. Mai 1996 (1996-05-07)

## Beschreibung

Die Erfindung betrifft ein Verfahren und eine Vorrichtung zum Ableiten von Ablaufwasser im Innenbogen der Strangführung einer Beam Blank-Gießmaschine, wobei das sich im Innenbogen des Beam-Blank-Profils sammelnde Ablaufwasser im Bereich einer Ableitvorrichtung durch Einwirkung energiereicher, gegen seine Laufrichtung gerichteter Düsenstrahlen einen Staudruck ausbildet, wobei das Ablaufwasser durch den Staudruck über die seitlichen Profilränder des Innenbogens angehoben wird.

Bei einer Beam Blank-Gießmaschine wird das vergossene Format innerhalb der Strangführung zur Durcherstarrung gebracht. Die Ersterstarrung erfolgt in der Kokille durch Wärmeleitung an wassergekühlte Kupferplatten. Die weitere Wärmeabfuhr wird innerhalb der Strangführung durch Rollenkontakt, Wärmeabfuhr über Spritzwasserdüsen und Wärmestrahlung erzielt. Das Beam Blank-Profil wird in einem Gießradius produziert. Prinzipbedingt sammelt sich auf dem Innenbogen des Beam Blank-Profils Ablaufwasser. Dieses addiert sich in Strangabzugsrichtung von Düsenreihe zu Düsenreihe, und behindert einerseits den Wärmeübergang durch Spritzkühlung und führt andererseits zu einer Wasseransammlung vor der Brennschneidmaschine. Es ist bekannt, das Überschußwasser mit einer Absaugvorrichtung aufzunehmen und gesondert von der Stranggießanlage abzuleiten.

Eine derartige Absaugvorrichtung an einer Beam Blank-Gießmaschine ist aus dem Dokument JP 58 15 7559 A1 bekannt. Gemäß dieser vorbekannten Vorrichtung werden die Kühlwasserreste durch ein messerartig geformtes Eingangs- Saugrohr aufgenommen und durch den Unterdruck am Ende eines mit rundem Querschnitt gebildeten Ausgangsrohres gesaugt. Der Unterdruck wird durch ein konzentrisches Mantelrohr erzeugt, in weichem Luftunterdruck am Ende des Ausgangsrohres entlang strömt. Der Saugdruck ist entsprechend niedrig und erlaubt nur noch, die letzten Reste des Kühlwassers aufzusaugen.

Dabei ist über dem Eingangs-Saugrohr noch eine schräge Fläche zum Ablaufen größerer Mengen von Restkühlwasser angeordnet, die sich über dem Eingangs-Saugrohr in entgegengesetzte Querrichtungen teilt, sodass Kühlwasserreste zu beiden Seiten des Gießstranges ablaufen und gesondert aufgefangen werden müssen.

Prinzipiell sind Beam Blank-Profile bzw. Vorprofilstränge so geformt, dass Sie Restwassermengen zwischen den seitlichen Profilrändern halten, sodass diese nur zwischen diesen Erhebungen entfernt werden müssen. Da die Platz- und Raumverhältnisse schon durch das Stützrollengerüst beengt sind, fehlt es an einem ausreichenden Raum, um Vorrichtungen für die Entfernung des Kühlwassers vorzusehen. Außerdem ist der vorhandene Raum bereits soweit ausgenutzt, dass zusätzliche Einrichtungen nur störend wären.

Das Dokument WO-A-96 01712 erwähnt, dass es beim Bogen-Stranggießen von Beam Blank-Profil schwierig ist, das auch der einen Kanal für das Kühlwasser bildenden Oberseite des Profils im Kanal ablaufende Kühlwasser gleichmäßig zu entfernen und dass hierfür Ventilatoren mit starken Luftdüsenstrahlen eingesetzt werden müssen.

Eine ähnliche Aussage findet sich für das Stranggießen von Rechteck-Querschnitten in dem Dokument GB-A-1 123 716, wonach am Ende einer Sekundärkühlzone angeordnete Druckluftleitungen mit entgegengesetzt zum ablaufenden Kühlwasser ausgerichteten Düsenöffnungen und ein darunter befindlicher Wassersammeltank angeordnet sind.

Das Dokument JP 58 157 559 A beschreibt eine Vorrichtung zum Ableiten von Kühlwasser aus einem Profil mit zwei seitlichen Rändern. Mit Hilfe der Vorrichtung wird Kühlwasser aus der Rinne zwischen den Seitenrändern aufgestaut und zur Seite abgeleitet, wobei restliches Kühlwasser mit Hilfe eines Ejektors angesaugt und abgeleitet wird.

Das Dokument DE 835 501 C beschreibt ein Verfahren zum Gießen eines Metallstranges, bei dem der aus der Gießform austretende Strang durch ein an dem Strang herabfließendes flüssiges Kühlmittel gekühlt wird, wobei das Kühlmittel in einem im Abstand von der Gießform angeordneten, von dem Strang durchwanderten, gegen den Kühlmittelaustritt abgedichtet tassenförmigen Behälter aufgefangen wird. Ein Teil der Druckluft bläst durch einen Ringspalt in die Kammer und reißt dabei das aus dem Ringspalt austretende Kühlmittel vom Metallstrang los, so dass es über den kegligen Boden durch ein Rohr abfließen kann.

Das Dokument DE 976 189 offenbart ein Verfahren zum Regeln der Abkühlung von nach dem Stranggießverfahren hergestellten Blöcken, die zunächst mittelbar in der Kokille und dann unmittelbar gekühlt werden, bei dem die unmittelbare Kühlung der Blöcke abgebrochen wird, bevor diese eine das Auftreten von starken Spannungen ermöglichende Temperatur erreichen. Die ausschließlich mittels entlang der Oberfläche der Blöcke abwärts strömende Kühlflüssigkeit erfolgende unmittelbare Kühlung wird durch unverzügliches Ableiten der gesamten Kühlflüssigkeit mittels die Blöcke unter Freilassung von Spalten umschließender Auffangplatten und eines durch die Spalten entgegen der Strömungsrichtung der Kühlflüssigkeit hindurch geleiteten gasförmigen Mittels abgebrochen.

Ausgehend vom vorgenannten Stand der Technik liegt der Erfindung die Aufgabe zugrunde, ein Verfahren und eine Vorrichtung zum Ableiten von Ablaufwasser aus dem Innenbogen eines Beam Blank-Profils zu schaffen, die den engen Bauverhältnissen bei Vorprofilstrang-Gießanlagen gerecht wird und gleichzeitig eine weitgehende Entfernung des ablaufenden Restwassers gewährleistet.

Die Aufgabe wird bei einem Verfahren zum Ableiten von Ablaufwasser aus dem Innenbogen der Strangführung einer Beam Blank-Gießmaschine, gemäß dem Oberbegriff des Anspruchs 1 nach der Erfindung dadurch gelöst, dass das Ablaufwasser in eine darunter befindliche Sinterrinne abgeleitet wird und das in der Sinterrinne gesammelte Ablaufwasser zur Aufbereitung in die Wasserwirtschaft der Anlage geleitet und zur Gießmaschine zurückgeführt wird.

Die Erfindung nutzt das durch das Kühlung vorhandene offene Wasser mit dem an der Übergabestelle zur Ableitvorrichtung zur Verfügung stehenden Strahldruck. Die aus Bündeldüsen emittierten Strahlen dieses Mediums heben dabei das im Innenbogen des Beam Blank-Profils heranfließende Ablaufwasser leicht an und leitet es über die Ränder des Beam Blank-Profils zum Ablauf in die darunter angeordnete Sinterrinne. Hierdurch ergibt sich der Vorteil, dass die Flanschkanten des Beam Blank-Profils durch das Ableiten des Wassers keine undefinierte Kühlung erfahren.

Nach dem Anheben des Ablaufwassers über die seitlichen Ränder des Beam Blank-Profils fließt das Ablaufwasser kontrolliert in die Ableitvorrichtung. Das so abgeführte Wasser fließt in die darunter liegende Sinterrinne. Deren Aufgabe besteht im Sammeln des Ablaufwassers, des Zunders und der Gießpulverrückstände aus dem Kühlprozess im Gießbogen.

Die Sinterrinne ist im Längsschnitt einer solchen Anlage gesehen unterhalb des Gießbogens angeordnet und in einer solchen Breite ausgebildet, dass sie das vom Gießbogen herabfallende Wasser, welches mit Zunder und Gießpulverrückständen angereichert ist, möglichst weitgehend auffängt. Das gesammelte und mit Feststoffen belastete Kühlwasser wird in der Wasserwirtschaft der Anlage aufbereitet und danach wieder als Kühlwasser der Beam Blank-Gießmaschine zurückgeführt.

In Ausgestaltung des erfindungsgemäßen Verfahrens wird vorgeschlagen, dass zur Erzeugung der Düsenstrahlen Druckwasser verwendet wird. Mit Vorteil kann aber auch zur Erzeugung der Düsenstrahlen Luft oder ein Luft/Wassergemisch verwendet werden.

Eine Vorrichtung zum Ableiten von Ablaufwasser aus dem Innenbogen der Strangführung einer Beam Blank-Gießmaschine zur Durchführung des Verfahrens umfaßt eine Ableitvorrichtung am unteren Bereich des Innenbogens der Strangführung zwischen seitlichen Rändern des Beam Blank-Profils, wobei die Ableitvorrichtung in Führungsschienen höheneinstellbar geführt ist und an ein Zufuhrrohr für ein Druckmedium zur Erzeugung der Düsenstrahlen angeschlossen ist, und Strahldüsen zum Emittieren von dem Ablaufwasser im Innenbogen des Beam-Blank-Profils entgegengerichteten energiereichen Düsenstrahlen angeordnet sind.

Erfindungsgemäß ist in einem Bereich unterhalb der Ableitvorrichtung eine Sinterrinne zum Auffangen von aus dem Innenbogen des Beam Blank-Profils überlaufenden Ablaufwassers angeordnet, die mit wenigstens einem Ablauforgan versehen ist, wobei dieses vorteilhaft mit einer Reinigungs- und Wasserrückführanlage der Wasserwirtschaft in Verbindung steht.

Eine Beam Blank-Gießmaschine kann je nach Gießformat mit einer beliebigen Anzahl von Gießsträngen versehen sein. Wird eine Beam Blank-Gießmaschine für mehrere Gießformate konzipiert, so wird die Ableitvorrichtung mit einem Wechselkopf ausgerüstet. Je nach dem zu vergießendem Format wird eine, auf die Abmessungen des Beam Blank abgestimmte Düsenanordnung/Ableitanordnung vorgesehen, wobei in jedem Fall diese zum Beam Blank in eine definierte Position gebracht werden muß. Infolge dessen kann die Ableitvorrichtung auch mittels Rolle aus dem Innenbogen versetzt positioniert sein. Dabei kann die prozesstechnisch optimale Position zum Einsatz gebracht werden.

Einzelheiten, Merkmale und weitere Vorteile der Erfindung ergeben sich aus der nachstehenden Erläuterung eines in den Zeichnungen schematisch dargestellten Ausführungsbeispieles. Es zeigen:
- Figur 1: eine Seitenansicht einer Beam Blank-Gießmaschine, umfassend eine Kokille und darunter eine Strangführung mit Innenbogen sowie mit einer darin angeordneten Ableitvorrichtung für Ablaufwasser sowie mit einer darunter liegenden Sinterrinne,
- Figur 2: den Beam Blank-Innenbogen in Seitenansicht mit darin angeordneter Ableitvorrichtung,
- Figur 3: das Beam Blank-Profil im Querschnitt einer Wasser-Ablaufströmung und oberen Ableit-Strahldüsen sowie unteren Düsenstrahlen zur gleichmäßigen Kühlung,
- Figur 4: in Draufsicht einen Bereich der Ableitvorrichtung mit Ablaufwasser und entgegengerichteten Sprühstrahlen,
- Figur 5: in perspektivischer Ansicht einen Abschnitt des Beam Blank-Profils mit einer Ableitvorrichtung,

In Figur 1 ist in Seitenansicht eine Beam Blank-Gießmaschine zu sehen, mit einer Kokille 2, einer Strangführung 3, mit Führungsrollen und mit Spritzwasserdüsen 5, die Kühlwasser zwischen die Rollen der Strangführung 3 zur Kühlung des gegossenen Beam Blanks, z.B. eines Vorprofils für die Trägerwalzung, zuführen.

Das aufgedüste Kühlwasser sammelt sich im Innenbogen der Strangführung 3 und läuft im Innenbogen 4 des Beam Blank-Profil auf dem Steg zwischen den seitlichen Profilrändern 11 in Strangabzugsrichtung ab. Das Ablaufwasser addiert sich in Strangabzugsrichtung von Düsenreihe zu Düsenreihe und behindert einerseits den Wärmeübergang durch Spritzkühlung und führt andererseits zu einer Wasseransammlung, die eine kontrollierte Abkühlung des Beam Blanks behindert.

Um dies zu verhindern wird das Ablaufwasser mittels einer Ableitvorrichtung 6 von der Oberfläche des Beam Blanks im Bereich des Beam Blank Innenbogens 4 abgeleitet. Das Ablaufwasser 7 der Ableiteinrichtung wird in einer unterhalb der Strangführung angeordneten Sinterrinne 9 gesammelt und wird aus der Sinterrinnne 9 mittels eines Ablauforgangs 20 zur Aufbereitung in die Wasserwirtschaft der Anläge geleitet und von dieser u.a. zu der Wasserkühleinrichtung der Beam Blank-Gießmaschine zurückgeführt, was im Einzelnen nicht dargestellt ist.

Die Ableitvorrichtung 6 ist, wie Figur 2 erkennen läßt, im unteren Bereich des Innenbogens der Strangführung 3 und dort zwischen den seitlichen Profilrändern 11 des Beam Blank-Profils, den sogenannten "Tips", höhenverstellbar zwischen Führungsschienen 19 angeordnet. Am oberen Ende der Ableitvorrichtung 6 ist eine Zufuhrleitung 18 für das Druckmedium 15 mit einem Rohrbogen in einer Führung 17 ebenfalls höhenverstellbar geführt.

Die Höhenverstellbarkeit der Ableitvorrichtung ist vorgesehen, um je nach Art und Menge des Ablaufwassers 7 eine optimale Ablauffunktion einzuregeln und diese damit sicherzustellen.

In Figur 2 ist weiterhin rein schematisch gezeigt, dass die Ableitvorrichtung 6 zum Abteilen des Ablaufwassers 7 aus dem oberen Profilquerschnitt 10 des Beam Blank mit Düsen zur Ausbildung von harten energiereichen Düsenstrahen 13, 14 ausgebildät ist und zur Unterstützung der Funktion der Düsenstrahlen mit Schutzblechen 21 auf den Profilrändern 11 versehen ist. Die energiereichen Düsenstrahlen sind gegen die Ablaufrichtung des Ablaufwassers gerichtet und heben unter Ausbildung eines Staudrucks das Ablaufwasser über die seitlichen Profilränder 11 des Innenbogens des Beam Blank-Profils an, so dass das Ablaufwasser in die darunter angeordnete Sinterrinne 9 (vgl. Figur 1) abfließen kann. Zur Erzeugung der Düsenstrahlen 13, 14 wird Druckwasser verwendet. Erfindungsgemäß ist jedoch auch vorgesehen, dass zur Erzeugung der Düsenstrahlen 13, 14 Luft oder ein Luft/Wassergemisch verwendet werden kann.

Figur 3 zeigt den Querschnitt eines Beam Blank-Profils mit seinem Steg 12 und seinen seitlichen Profilrändern 11. Aus Spritzwasserdüsen 5 werden kühlende Düsenstrahlen 5' auf das Beam Blank-Profil geleitet. Zu erkennen ist, dass sich das Ablaufwasser 7 auf der Oberseite des Stegs 12 sammelt und von diesem in Strangführungsrichtung nach unten abläuft.

Figur 4 zeigt in einer Draufsicht die Maßnahmen zur Ableitung des Ablaufwassers 7 aus dem Stegbereich 12 des Beam Blank-Profils. Hierzu wird Druckwasser über den Druckwasseranschluß 15 den Strahldüsen 8 zugeleitet. Die hochenergetischen Düsenstrahlen 13, 14 sind gegen die Ablaufrichtung des Ablaufwassers 7 gerichtet und die Strahlenergie ist so bemessen, dass das Ablaufwasser etwas angehoben wird und seitlichen über die Profilränder 11 des Beam Blank-Profil abgeleitet wird.

Figur 5 zeigt in einer perspektivischen Ansicht ein Stück eines Beam Blank-Profils im Querschnitt 10 mit den Profilrändern bzw. "Tips" 11 und dem verbindenden Mittelsteg 12, sowie mit einer Düsenanordnung 8 zur Erzeugung der Düsenstrahlen , schräg entgegengerichtet dem Schwall von Ablaufwasser 7.

Das Verfahren und die Vorrichtung gemäß der Erfindung sind nicht auf das zuvor beschriebene Ausführuhgsbeispiel beschränkt, sondern umfassen auch weitere Ausführungsvarianten, sofern sie dem Erfindungsedanken genügen.

### Bezugszeichen

- 1: Beam Blank-Gießmaschine
- 2: Kokille
- 3: Strangführung
- 4: Innenbogen
- 5, 5': Spritzwasserdüse, Spritzwasser
- 6: Ableitvorrichtung
- 7: Ablaufwasser
- 8: Düsen (Wasser/Luft)
- 9: Sinterrinne
- 10: Beam Blank Querschnitt
- 11: Tip (Rand)
- 12: Steg
- 13: Düsenstrahlen
- 14: Düsenstrahlen
- 15: Druckwasser-Anschluß
- 16: Gießrichtung
- 17: Führung
- 18: Druckrohr
- 19: Führungsprofil
- -20: Ablauforgan
- 21: Schutzblech

## Patentansprüche

1. Verfahren zum Ableiten von Ablaufwasser (7) aus dem Innenbogen (4) der Strangführung (3) einer Beam Blank-Gießmaschine, wobei das sich im Innenbogen (4) des Beam Blank-Profils (10) sammelnde Ablaufwasser (7) im Bereich einer Ableitvorrichtung (6) durch Einwirkung energiereicher, gegen seine Laufrichtung gerichteter Düsenstrahlen (13, 14) einen Staudruck ausbildet, wobei das Ablaufwasser (7) durch den Staudruck über die seitlichen Profilränder (11) des Innenbogens (4) angehoben wird,
**dadurch gekennzeichnet,**
**dass** das Ablaufwasser (7) in eine darunter befindliche Sinterrinne (9) geleitet wird und das in der Sinterrinne (9) gesammelte Ablaufwasser (7) zur Aufbereitung in die Wasserwirtschaft der Anlage geleitet und zur Gießmaschine zurückgeführt wird.

2. Verfahren nach Anspruch 1,
**dadurch gekennzeichnet,**
**dass** zur Erzeugung der Düsenstrahlen (13, 14) Druckwasser verwendet wird.

3. Verfahren nach Anspruch 1,
**dadurch gekennzeichnet,**
**dass** zur Erzeugung der Düsenstrahlen (13, 14) Luft oder ein LuftWassergemisch verwendet wird.

4. Vorrichtung zum Ableiten von Ablaufwasser (7) aus dem Innenbogen (4) der Strangführung (3) einer der Beam Blank-Gießmaschine, zur Durchführung des Verfahrens nach mindestens einem der vorhergehenden Ansprüche, wobei eine Ableitvorrichtung (6) am unteren Bereich des Innenbogens der Strangführung (3) zwischen seitlichen Rändern (11) des Beam Blank-Profils in Führungsschienen (19) höheneinstellbar geführt und an ein Zufuhrrohr (18) für ein Druckmedium zur Erzeugung der Düsenstrahlen (13, 14) angeschlossen ist und Strahldüsen (8) zum Emittieren von dem Ablaufwasser (7) im Innenbogen (4) des Beam Blank-Profils (10) entgegengerichteten energiereichen Düsenstrahlen (13, 14) angeordnet sind,
**dadurch gekennzeichnet,**
**dass** in einem Bereich unterhalb der Ableitvorrichtung (6) eine Sinterrinne (9) zum Auffangen von aus dem Innenbogen (4) des Beam Blank-Profils (10) überlaufenden Ablaufwassers (7) angeordnet und mit wenigstens einem Ablauforgan (20) versehen ist und die Sinterrinne (9) über das Ablauforgan (20) mit einer Reinigungs- und Wasserrückführanlage in Verbindung steht.

5. Vorrichtung nach Anspruch 4,
**dadurch gekennzeichnet,**
**dass** im Bereich der Ableitvorrichtung (6) Schutzbleche (21) auf den Rändern (11) des Beam Blank-Profils (10) vorgesehen sind.

## Claims

1. Method of draining waste water (7) from the inner bend (4) of the strip guide (3) of a beam blank casting machine, wherein the waste water (7) collecting in the inner bend (4) of the beam blank profile (10) forms a banking-up pressure in the region of a discharge device (6) by the action of high-energy jets (13, 14) directed against the direction of water flow, wherein the waste water (7) is lifted by the banking-up pressure over the lateral profile edges (11) of the inner bend (4), **characterised in that** the waste water (7) is conducted into a sinter channel (9) disposed thereunder and the waste water (7) collected in the sinter channel (9) is conducted for preparation in the water resources of the plant and fed back to the casting machine.

2. Method according to claim 1, **characterised in that** water under pressure is used for producing the jets (13, 14).

3. Method according to claim 1, **characterised in that** air or an air/water mixture is used for producing the jets (13, 14).

4. Device for draining waste water (7) away from the inner bend (4) of the strip guide (3) of a beam blank casting machine, for carrying out the method according to at least one of the preceding claims, wherein a discharge device (6) is guided at a lower region of the inner bend of the strip guide (3) between lateral edges (11) of the beam blank profile in guide rails (19) to be adjustable in height and is connected with a feed pipe (18) for a pressure medium for producing the jets (13, 14) and jet nozzles (8) are arranged for emitting high-energy jets (13, 14) directed against the waste water (7) in the inner bend (4) of the beam blank profile, **characterised in that** a sinter channel (9) for collection of waste water (7) overflowing from the inner bend (4) of the beam blank profile (10) is arranged in a region below the discharge device (6) and is provided with at least one outflow element (20) and the sinter channel (9) is connected with a cleaning and water feedback plant by way of the outflow element (20).

5. Device according to claim 4, **characterised in that** protective plates (21) are provided in the region of the discharge device (6) on the edges (11) of the beam blank profile (10).

## Revendications

1. Procédé en vue du déversement d'eau d'écoulement (7) provenant de la courbure interne (4) du guidage de boyaux (3) d'une machine de coulée d'ébauches de poutrelles, l'eau d'écoulement (7) s'accumulant dans la courbure interne (4) du profil d'ébauche de poutrelle (10) formant dans la région d'un dispositif de déversement (6) par l'action de jets (13, 14) riches en énergie dirigés contre sa direction d'écoulement une pression dynamique, l'eau d'écoulement (7) étant soulevée par la pression dynamique au-dessus des bords de profil latéraux (11) de la courbure interne (4), **caractérisé en ce que** l'eau d'écoulement (7) est guidée dans un chenal de frittage (9) se trouvant en dessous d'elle et l'eau d'écoulement (7) accumulée dans le chenal de frittage (9) est conduite en vue de la préparation dans l'économie hydraulique de l'installation et renvoyée vers la machine de coulée.

2. Procédé selon la revendication 1, **caractérisé en ce que** de l'eau sous pression est utilisée en vue de générer les jets (13, 14).

3. Procédé selon la revendication 1, **caractérisé en ce que** de l'air ou un mélange d'air-d'eau est utilisé en vue de générer les jets (13, 14).

4. Dispositif en vue du déversement d'eau d'écoulement (7) provenant de la courbure interne (4) du guidage de boyaux (3) d'une machine de coulée d'ébauches de poutrelles, en vue de la réalisation du procédé selon au moins l'une quelconque des revendications précédentes, un dispositif de déversement (6) étant guidé de manière réglable en hauteur dans des rails de guidage (19) dans la région inférieure de la courbure interne du guidage de boyaux (3) entre les bords latéraux (11) du profil d'ébauche de poutrelle et étant raccordé à un tuyau d'amenée (18) pour un milieu sous pression en vue de générer les jets (13, 14) et des éjecteurs (8) étant disposés en vue d'émettre les jets (13, 14) riches en énergie à la direction opposée à l'eau d'écoulement (7) dans la courbure interne (4) du profil d'ébauche de poutrelle (10), **caractérisé en ce qu'**un chenal de frittage (9) en vue de recevoir l'eau d'écoulement (7) débordant de la courbure interne (4) du profil d'ébauche de poutrelle (10) est disposé dans une région en dessous du dispositif de déversement (6) et est pourvu d'au moins un élément d'écoulement (20) et le chenal de frittage (9) est en liaison par l'intermédiaire de l'élément d'écoulement (20) avec une installation de nettoyage et de renvoi d'eau.

5. Dispositif selon la revendication 4, **caractérisé en ce que** des tôles protectrices (21) sont prévues sur les bords (11) du profil d'ébauche de poutrelle (10) dans la région du dispositif de déversement (6).
